# EUROPÄISCHE PATENTANMELDUNG

(11) **EP 4 763 294 A1**
(43) Veröffentlichungstag der Anmeldung: **24.06.2026**
(21) Anmeldenummer: 25226858.6
(22) Anmeldetag: 23.12.2025
(51) Int. Cl.: A63B 71/12

(54) **3D-GEDRUCKTER SCHIENBEINSCHONER MIT MASSGESCHNEIDERTER DÄMPFUNG UND VERSTÄRKTEN ZONEN**

(30) Priorität: 23.12.2024 DE 102024139705; 23.12.2024 DE 202024107571 U
(71) Anmelder: Seifert Logistics GmbH, 89081 Ulm (DE)
(72) Erfinder: Frommer, Fabian, 89081 Ulm (DE); Ivashin, Illya, 89077 Ulm (DE)
(74) Vertreter: ETL IP Patent- und Rechtsanwaltsgesellschaft mbH

(57) **Zusammenfassung**

Die vorliegende Offenbarung betrifft einen 3D-gedruckten Schienbeinschoner (100) mit anpassbarer Dämpfung und verstärkten Zonen für verbesserten Schutz und Komfort. Der Schienbeinschoner umfasst eine ergonomisch geformte dämpfende Schale (102), die so gestaltet ist, dass sie sich eng an das Bein des Benutzers anpasst, optional eine flexible Textilschicht (104), die zusätzlich direkt mit der Haut in Kontakt kommt, und eine oder mehrere verstärkte Zonen (106A-F), die unterschiedliche Stufen der Schlagfestigkeit bieten und/oder Dämpfung. Die dämpfende Schale (102) verfügt über ein leicht konkaves, bionisches Hohldesign, das Flexibilität bei gleichzeitiger Beibehaltung der Festigkeit bietet. Er besteht aus einem orthopädischen Material, bevorzugt thermoplastisches Polyurethan (TPU), und wird mit generativen Verfahren wie selektivem Lasersintern (SLS) hergestellt. Es bietet leichten, langlebigen Schutz und wird den unterschiedlichen Vorlieben und Anforderungen eines Nutzers/Spielers an die Aufpralldämpfung gerecht.

## Beschreibung

### GEBIET DER TECHNIK

Die vorliegende Offenbarung bezieht sich allgemein auf schützende Sportausrüstung. Insbesondere betrifft die vorliegende Offenbarung Schienbeinschützer, die eine bionische Struktur und anpassbare Materialeigenschaften umfassen, um deren Aufpralldämpfung, deren Komfort und die Anpassungsfähigkeit zu verbessern. Der/die Schienbeinschoner sind insbesondere für den Einsatz bei Fußballspielern konzipiert und für generative Fertigungsverfahren optimiert.
Im Sinne der Erfindung sind die Begriffe "Schienbeinschoner" und "Schienbeinschützer" synonym zu gebrauchen und bedeuten kontextabhängig die Einzahl eines Schienbeinschoners oder Schienbeinschützers oder die Mehrzahl mindestens zweier oder mehr Schienbeinschoner oder Schienbeinschützer.

### HINTERGRUND

Herkömmliche Schienbeinschützer umfassen typischerweise eine starre Kunststoffschale, die das Schienbein vor Stößen schützt. Aufgrund ihrer Inflexibilität und Formstabilität können sich diese Schienbeinschoner jedoch nicht an die Form des individuellen Beines eines Nutzers/Spielers anpassen, was häufig zu Unbehagen und einer beeinträchtigten Ballkontrolle führt, wenn sie sich während des Spiels verschieben. Darüber hinaus werden herkömmliche Schienbeinschoner meist mit Riemen oder Kompressionshülsen befestigt, wodurch Schichten am Bein entstehen, die das Ballgefühl noch weiter verschlechtern.

Bestehende Schienbeinschonersysteme weisen erhebliche Einschränkungen auf, die sich auf den Komfort, den Schutz und die Benutzerfreundlichkeit des Spielers auswirken. Viele Schienbeinschoner verfügen über eine starre Außenschale gepaart mit einer weichen Innenschicht, was zu einer mangelnden Anpassungsfähigkeit an die individuelle Schienbeinform des Spielers, sogar des gleichen Spielers, führt. Diese Steifheit kann bei längerem Tragen zu Unbehagen führen, da sich die Schoner häufig nicht vollständig an die Beinkonturen anpassen, was dazu führt, dass sie sich während des Spiels verschieben und sowohl den Komfort als auch die Schutzwirkung verringern. Darüber hinaus erhöhen die mehrschichtigen Strukturen, die zur Ablenkung des Aufpralls gemäß Stand der Technik verwendet werden, das Volumen und das Gewicht, was die Beweglichkeit beeinträchtigen und die Ballkontrolle beeinträchtigen kann, wodurch aktuelle Schienbeinschoner für Nutzer/Spieler, die leichte, leistungsstarke Optionen suchen, umständlich werden. Während einige Schutzvorrichtungen mehrere Steifigkeitsoptionen bieten, werden diese Einstellungen normalerweise gleichmäßig auf die gesamte Schutzvorrichtung angewendet, was bedeutet, dass die Aufprallverteilung nicht gut optimiert ist. Diese Gleichmäßigkeit kann zu Bereichen mit übermäßiger Steifheit oder Weichheit führen, was zu Unbehagen oder unzureichendem Schutz an kritischen Stellen führt.

Darüber hinaus ist die individuelle Anpassung aktueller Schienbeinschützer im Allgemeinen auf Aspekte wie Größe und Form beschränkt und nicht auf funktionale, leistungsorientierte Anpassungen wie zonale Verstärkung oder variable Dämpfung. Diese Einschränkung hindert Spieler daran, die Schutzeigenschaften des Schutzes individuell anzupassen, um bestimmte Aufprallzonen abzudecken. Darüber hinaus können zur Dämpfung hinzugefügte Oberflächenvorsprünge wie Pyramiden- oder Kegelformen zusätzlich zu Unbehagen oder Hängenbleiben beitragen. Darüber hinaus verfügen einige frühere Modelle zwar über Elastomer-Materialien und Geometrien zur Dämpfung, ihnen fehlt jedoch ein zonaler Aufprallschutz, der auf verschiedene Schienbeinbereiche, bevorzugt individuell, zugeschnitten ist. Der einheitliche Designansatz berücksichtigt nicht die unterschiedlichen Aufprallkräfte, die an verschiedenen Teilen des Schienbeins auftreten, wodurch möglicherweise einige Bereiche unzureichend geschützt oder übermäßig steif bleiben, was den Komfort und Schutz in Zonen mit hohem Aufprall beeinträchtigt. Daher bieten bestehende Schienbeinschützer zwar eine gewisse Anpassbarkeit, bieten jedoch keine wirklich ergonomische, leichte und anpassungsfähige Lösung. Der Mangel an fortschrittlichem Zonenschutz, struktureller Flexibilität und effizienter Oberflächenveredelung schränkt diese Schienbeinschoner bei der Unterstützung optimaler Leistung und Komfort des Spielers ein. Die US 2014/0259322 A1 beschreibt eine Schutzvorrichtung, die derart konfiguriert sein kann, dass sie einen Teil der Anatomie eines Trägers schützen kann. Dabei sind die Gegenstände der US 2014/0259322 A1 durch ein biegsames erstes Material gekennzeichnet, das einen Umfangsabschnitt und mindestens einen Verbindungsabschnitt ausbilden kann. Ein starres zweites Material kann dabei mindestens zwei Platten ausbilden, die innerhalb des Umfangsabschnitts und mindestens eines Verbindungsabschnitts gehalten werden.
Die EP 4186381 A1 beschreibt einen Knieschoner, umfassend einen schalenförmigen Körper mit einem Basisabschnitt zum Abstützen eines Knies sowie den Basisabschnitt begrenzenden Längsseiten- und Querseitenabschnitten, wobei der Knieschoner im additiven Verfahren als monolithischer Körper hergestellt ist.
Die ES 1 307 828 U beschreibt einen Sport-Schienbeinschoner, der im Bereich einer Schale oder Abdeckung ein Reliefelement aufweist, das verschiedene Formen von Figuren oder Buchstaben darstellt.

Daher besteht ein Bedarf, die oben genannten technischen Nachteile bestehender Technologien für Schienbeinschützer anzugehen, die verbesserten Komfort und Anpassungsfähigkeit bieten und einen effektiven Schutz gewährleisten, der auf die Vorlieben und Aufprallanforderungen des einzelnen Benutzers zugeschnitten ist.

### ZUSAMMENFASSUNG

Folglich zielt die vorliegende Erfindung darauf ab, eine innovative Lösung für einen Schienbeinschoner bereitzustellen, der bevorzugt für Fußballspieler entwickelt wurde, und dabei Fortschritte bei generativen Herstellungsprozessen nutzt. Diese Erfindung zielt darauf ab, einen Schienbeinschoner zu schaffen, der überragenden Komfort, verbesserten Schutz und anpassbare Funktionen bietet, die auf die Bedürfnisse einzelner Sportler und deren Beine zugeschnitten sind. Durch die Verwendung flexibler Materialien, bevorzugt thermoplastisches Polyurethan (TPU), und ein bionisches Design passt sich der Schienbeinschoner den Konturen des individuellen Beins an und sorgt so für eine gute Passform, die ein Verrutschen und Unbehagen während des Sports/Spiels minimiert. Die Einbeziehung unterschiedlicher Dämpfungsniveaus in verschiedenen Zonen sorgt für eine gezielte Aufpralldämpfung und schützt so gefährdete Bereiche effektiv und ermöglicht gleichzeitig optimale Mobilität. Darüber hinaus ermöglicht das Design die nahtlose Integration personalisierter Logos und Anpassungen direkt in den Herstellungsprozess, sodass Spieler ihre Individualität zum Ausdruck bringen können, ohne Kompromisse bei der Leistung einzugehen. Letztendlich zielt die vorliegende Offenlegung darauf ab, den Markt für Schienbeinschoner zu revolutionieren und ein Produkt zu liefern, bei dem sowohl Sicherheit als auch Komfort im Vordergrund stehen und es Sportlern ermöglicht, Höchstleistungen zu erbringen. Die Aufgabe der vorliegenden Offenbarung wird durch die in den beigefügten unabhängigen Ansprüchen bereitgestellten Lösungen gelöst. Vorteilhafte Umsetzungen der vorliegenden Offenbarung werden in den abhängigen Ansprüchen näher definiert. Die erfindungsgemäßen Schienbeinschoner/Schienbeinschützer sind jedoch nicht auf Fußballspieler begrenzt und können vielseitig auch bei anderen Sportarten, insbesondere Kontaktsportarten, eingesetzt werden.

Dementsprechend stellt die vorliegende Erfindung im Allgemeinen einen anpassbaren, stoßabsorbierenden Schienbeinschoner bereit, der ergonomisches Design mit fortschrittlichen Materialeigenschaften und Herstellungsverfahren für verbesserten Benutzerkomfort und Schutz kombiniert. Der erfindungsgemäße Schienbeinschoner umfasst eine leicht konkave dämpfende Schale mit einer oder mehreren verstärkten Zonen, die basierend auf vordefinierten Härtegraden unterschiedliche Dämpfungsgrade bieten. Optional sorgt auf der Innenseite eine flexible Textilschicht für ein angenehmes Tragegefühl auf der Haut. In einer bevorzugten Ausführungsform der Erfindung ist die flexible Textilschicht auf der Innenseite des Schienbeinschoners ein obligatorisches Merkmal.
Die Begriffe "Dämpfungszonen", "Dämpfungsgrade", "Dämpfungsniveaus", "Dämpfungsstufen" und ähnliche Begriffe definieren hierin die eine oder mehrere verstärkten Zonen, die eben basierend auf vordefinierten Härtegraden unterschiedliche Dämpfungsgrade bieten.

Darüber hinaus ermöglicht die Erfindung ein integriertes Branding durch ein zentral platziertes Logo, das mit einem Härtegrad von stark bis hart gestaltet ist, um in stark beanspruchten Bereichen eine lange Lebensdauer zu gewährleisten. Das Logo kann diagonal, horizontal und/oder zentriert oder dergleichen ausgerichtet werden, was eine flexible Gestaltung ermöglicht. Der Schienbeinschoner wird erfindungsgemäß im *Selective Laser Sintering* (SLS)-Verfahren aus einem flexiblen Pulvermaterial hergestellt, bei dem das Pulvermaterial in Kombination mit einem CO₂-Laser in einer beheizten Baukammer geschichtet wird; bevorzugt ist das Material thermoplastisches Polyurethan (TPU). Dieses Verfahren ermöglicht eine präzise Kontrolle der Härtegrade in verschiedenen Zonen sowie eine detaillierte Oberflächenbearbeitung. Nachbearbeitungstechniken, einschließlich Druckluft- und Perlenstrahlen, gefolgt von einer Oberflächenverdichtung, minimieren die Oberflächenrauheit. Optional können
zusätzliche Schritte wie Färben oder chemisches Glätten das endgültige Erscheinungsbild zusätzlich verbessern. Dieser innovative Ansatz führt zu einem Schienbeinschoner mit einem hohen Maß an Individualisierung, Haltbarkeit und funktionellem Schutz.

In einem Aspekt der Erfindung wird ein 3D-gedruckter Schienbeinschoner mit maßgeschneiderter Polsterung und einer oder mehreren verstärkten Zonen bereitgestellt. In einer Ausführungsform umfasst der Schienbeinschoner eine dämpfende Schale, die ergonomisch derart geformt ist, um sich eng an das Bein eines Benutzers anzupassen und eine oder mehrere in die dämpfende Schale eingearbeitete verstärkten Zonen, die so konfiguriert sind, dass sie unterschiedliche Grade an Schlagfestigkeit und Polsterung bieten, und optional eine flexible Textilschicht auf der Innenseite der Oberfläche der dämpfenden Schale aufweisen. Die optionale flexible Textilschicht berührt direkt die Haut des Benutzers. In einer bevorzugten Ausführungsform der Erfindung ist die flexible Textilschicht auf der Innenseite des Schienbeinschoners ein obligatorisches Merkmal.

In einer Ausführungsform weist die dämpfende Schale eine leicht konkave Konfiguration auf. Die konkave dämpfende Schale mit ausgeprägtem, durchgehendem Design, das bis zur Seitenkante reicht, sorgt für maximale Abdeckung und Schutz rund um das Bein. Die optionale flexible Textilschicht, die zusätzlich auf der Innenfläche der dämpfenden Schale positioniert ist und für direkten Kontakt mit der Haut des Benutzers sorgt, bietet ein weiches und angenehmes Tragegefühl und verbessert gleichzeitig den Tragekomfort. Die verstärkten Zonen sorgen für unterschiedliche Dämpfungsgrade, die auf unterschiedliche Bereiche des Beins zugeschnitten sind. Durch die Einbeziehung unterschiedlicher Dämpfungsstufen absorbiert der Schienbeinschoner effektiv Stöße in Hochrisikobereichen und bietet so verbesserten Schutz, während er gleichzeitig den Komfort und die Flexibilität dort verbessert, wo weniger Schutz benötigt wird.

In einer Ausführungsform werden die Dämpfungsgrade in mindestens zwei, bevorzugt mindestens drei verschiedenen Härtegraden bereitgestellt, nämlich ausgewählt aus medium, stark und hart, um unterschiedlichen Spielerpräferenzen und Schlaganforderungen gerecht zu werden. "Medium" bietet ein ausgewogenes Maß an Dämpfung und bietet Flexibilität und Komfort für mäßigen Schutz. "Stark" bietet eine stärkere Dämpfung für eine verbesserte Aufpralldämpfung in Bereichen, die zusätzlichen Schutz erfordern. Die Stufe "Hart" ist als solides Material für maximale Widerstandsfähigkeit und Haltbarkeit in Bereichen mit hoher Aufprallkraft konzipiert und gewährleistet den höchsten Schutzgrad dort, wo es am kritischsten ist. Diese unterschiedlichen Härtegrade ermöglichen eine gezielte Aufpralldämpfung und optimalen Komfort, abgestimmt auf verschiedene Zonen des Schienbeinschoners, um den spezifischen Schutzbedürfnissen jedes Bereichs gerecht zu werden.

In einer Ausführungsform weist die dämpfende Schale eine bionische Hohlkonstruktion auf. Die bionische, 3D-gedruckte Hohlstruktur reduziert das Gewicht des Schienbeinschoners und sorgt gleichzeitig für eine dämpfende Wirkung. Dies bietet Schutz vor Tritten und erhöht gleichzeitig den Tragekomfort.

In einer Ausführungsform besteht der Schienbeinschoner aus einem flexiblen orthopädischen Material, bevorzugt thermoplastisches Polyurethan (TPU), das den Komfort erhöht, indem es sich an das Bein des Benutzers/Spielers anpasst und gleichzeitig die nötige Unterstützung und Schlagfestigkeit bietet.

In einer Ausführungsform ist ein Logo oder ein anderes anpassbares Designelement in eine zentrale oder ausgewiesene verstärkte Zone des Schienbeinschoners integriert. Der Schienbeinschoner kann durch Prägungen und/oder Erhebungen, die nahtlos in den 3D-gedruckte Verfahren integriert werden, mit anpassbaren Logos und/oder Branding versehen werden. Dieses Designmerkmal ermöglicht erweiterte Personalisierungs- und/oder Branding-Optionen, sodass Logos als dreidimensionale Elemente hinzugefügt werden können, die sowohl ästhetisch ansprechend als auch langlebig sind. Die geprägten Logos sorgen für mehr Struktur, ohne die strukturelle Integrität des Schienbeinschoners zu beeinträchtigen, und ermöglichen so die Schaffung eines einzigartigen Looks, der die Identität von Einzelpersonen oder Teams widerspiegelt und gleichzeitig die leistungsstarken Eigenschaften des Schienbeinschoners beibehält. Mithin ist das erfindungsgemäß in den Schienbeinschoner/Schienbeinschützer derart integrierte Logo/Design ein integraler funktionaler Bestandteil davon, der sich auch auf lokale Härte- bzw. Dämpfungszonen des Schienbeinschoner/Schienbeinschützer auswirken kann.

Ein erfindungsgemäßes technisches Design sieht vor, dass ein Logo in der Mitte des Schienbeinschoners eingearbeitet wird und dort eine Dämpfung von stark bis hart aufweist. Durch diese Platzierung wird sichergestellt, dass das Logo sowohl deutlich sichtbar ist als auch in einem stark beanspruchten Bereich mit zusätzlicher Haltbarkeit verstärkt wird. Das Logo kann in verschiedenen Ausrichtungen positioniert werden. Es kann diagonal, horizontal und/oder zentriert platziert werden und ermöglicht so eine flexible Anpassung an ästhetische oder markenbezogene Vorlieben. Diese Integration vereint sowohl visuelle Attraktivität als auch funktionelle Stärke und macht das Logo zu einem deutlichen, langlebigen Teil der technischen Struktur des Schienbeinschoners.

In einer Ausführungsform kann die in Zonen verstärkte Struktur sowohl horizontal als auch vertikal angepasst werden, um unterschiedliche Dämpfungsstärken in verschiedenen Richtungen zu bieten.

In einer Ausführungsform wird der Schienbeinschoner unter Verwendung generativer Fertigungsverfahren hergestellt. Der generative Herstellungsprozess nutzt selektives Lasersintern (SLS), wobei Pulververschmelzung und Schichtbautechniken zum Einsatz kommen. Der Prozess des selektiven Lasersinterns (SLS) beginnt mit dem schichtweisen Auftragen von Pulver aus einem Pulvervorratsbehälter auf eine absenkbare Bauplattform, wobei das Pulver nivelliert wird, um eine ebene Oberfläche zu erzeugen. Sobald die Schicht vorbereitet ist, wird ein CO₂-Laser verwendet, um die Komponenten oder Schichtvorsprünge abzubilden, indem er sich entlang der gewünschten Konturen bewegt und das Pulver mit dem darunter liegenden Material verschmilzt; bevorzugt thermoplastisches Polyurethan (TPU). Der Prozess findet in einer beheizten Baukammer statt, die das Material, bevorzugt thermoplastisches Polyurethan (TPU), auf Temperaturen kurz vor seinem Schmelzpunkt erwärmt, um die

Verschmelzung zu erleichtern. Hiermit sind erfindungsgemäß für das jeweilige Material geeignete Temperaturen gemeint, um diese kurz vor deren individuellen Schmelzpunkt zu erwärmen. Nachdem jede Schicht fertig ist, wird das Pulver sorgfältig mit der vorherigen Schicht verschmolzen, um das endgültige Objekt zu schaffen.

Nach dem Druckprozess muss überschüssiges Pulver von den Bauteilen entfernt werden. Zunächst erfolgt dies manuell mit Druckluft, anschließend wird eine Strahltechnik in Kombination mit Druckluft angewendet, um feine Pulverreste zu beseitigen. Um eine glattere Oberfläche zu erzielen, wird das fertige Bauteil mit einem weiteren Medium verdichtet, wodurch die Oberflächenrauigkeit minimiert wird. Optional können weitere Nachbearbeitungsmethoden wie Färben oder chemisches Glätten verwendet werden, um die Oberfläche weiter zu verfeinern und das Aussehen des gedruckten Teils weiter zu verbessern. Für die Strukturerstellung wird das Modell auf das Modell eines Schienbeinschoners projiziert und in Segmente unterteilt. Diese Segmente werden dann in verschiedene Härtegrade kategorisiert, die auf vordefinierten Parametern basieren und die Mikrostruktur des gedruckten Objekts beeinflussen. Bei Bedarf werden die Segmente entsprechend markiert. Für Merkmale wie ein Logo und/oder ein individuelles Design, wird zunächst eine feste, kontinuierliche Schicht separat gedruckt und dann kurz vor der Fertigstellung des Objekts wieder mit dem strukturierten Volumen verbunden, um sicherzustellen, dass sie nahtlos integriert ist. Dieser Prozess ermöglicht die Herstellung von hochdetaillierten, maßgeschneiderten und langlebigen Bauteilen mit unterschiedlicher Härte und Oberflächenqualität. Das bevorzugt verwendete Material im Kontext der Erfindung ist thermoplastisches Polyurethan (TPU). Dieses Material besitzt eine vorteilhafte Schwingungsdämpfung und Rückstellfähigkeit. Thermoplastisches Polyurethan erlaubt über seinen 3D-Druck-Herstellungsprozess eine lokale Abstimmung des thermoplastischen Materials auf die kräfteeinwirkenden Herausforderungen beim Sport, insbesondere Fußball, wie bspw. Schläge/Tritte gegen das Schienbein bei gleichzeitiger Flexibilität, wo nötig. Der 3D-Druck von TPU erlaubt es, in dem erfindungsgemäßen Schienbeinschoner unterschiedlich dichte Mikro- und/oder Makrostrukturen darzustellen, welche wiederum lokal individuelle Bedürfnisse eines Schienbeinschoners bedienen. Bspw. können weichere Bereiche/Zonen mit geringerer Fülldichte des TPU zu Entlastung durch erhöhte Flexibilität führen und mit vorteilhaften, nahtlosen Übergängen im Material in andere, festere Bereich mit höherer Fülldichte an TPU überleiten und somit lokal härteren, weniger flexiblen Schutz bieten. In einer separaten Ausführungsform erlaubt der erfindungsgemäße 3D-Druck von TPU die Darstellung unterschiedlich dichter Nanostrukturen, was abermals die Auflösung des Schienbeinschoners/Schienbeinschützers in puncto individueller Verteilung von weichen und harten lokalen Bereichen/Zonen erhöht. Erfindungsgemäß kann mindestens ein jeder Millimeter bzw. Quadratmillimeter der Schienbeinhaut/Schienbeinfläche eines Nutzers individuell über die hierin offenbarte Verfahren sowie Schienbeinschoner hochaufgelöst angepasst werden. Dies vermindert das individuelle Verletzungsrisiko und erhöht den individuellen Komfort beim Sport. Eine individuell anatomische Passgenauigkeit lässt erfindungsgemäß bspw. über Schienbeinscans eines Nutzers realisieren, wie bspw. über geeignete Laserscan-Mechanismen und/oder 3D-Motion-Capturing Aufnahmen, um nur geeignete Beispiele dafür zu nennen.

Diese und andere Aspekte der erfindungsgemäßen Ausführungsformen werden weiter verdeutlicht, wenn sie in Verbindung mit der folgenden Beschreibung und den beigefügten Zeichnungen betrachtet werden. Es versteht sich jedoch, dass die folgenden Beschreibungen, obwohl sie bevorzugte Ausführungsformen und zahlreiche spezifische Details davon angeben, der Veranschaulichung und nicht der Einschränkung dienen. Viele Änderungen und Modifikationen können im Rahmen der hierin enthaltenen Ausführungsformen vorgenommen werden, ohne von deren Grundgedanken abzuweichen, und die hierin enthaltenen Ausführungsformen umfassen alle derartigen Modifikationen.

### KURZBESCHREIBUNG DER ZEICHNUNGEN

Die vorliegenden Ausführungsformen werden aus der folgenden detaillierten Beschreibung unter Bezugnahme auf die Zeichnungen besser verständlich, in denen:
**FIG.** 1 einen exemplarischen 3D-gedruckten Schienbeinschoner mit maßgeschneiderter Polsterung und verstärkten Zonen gemäß der vorliegenden Offenbarung zeigt.
**FIG.** 2 veranschaulicht eine exemplarische Seitenansicht des Schienbeinschoners von FIG. 1 gemäß der vorliegenden Offenbarung.
**FIG.** 3 veranschaulicht eine exemplarische perspektivische Unteransicht des Schienbeinschoners von FIG. 1 gemäß der vorliegenden Offenbarung.
**FIG.** 4 veranschaulicht eine exemplarische perspektivische Seitenansicht des Schienbeinschoners von FIG. 1 gemäß der vorliegenden Offenbarung.
**FIG.** 5 veranschaulicht eine exemplarische Querschnittsansicht des Schienbeinschoners von FIG. 1 gemäß der vorliegenden Offenbarung.
**FIG.** 6 veranschaulicht eine exemplarische Querschnittsansicht des Schienbeinschoners von FIG. 2 gemäß der vorliegenden Offenbarung.
**FIG.** 7 veranschaulicht eine exemplarische Querschnittsansicht des Schienbeinschoners von FIG. 3 gemäß der vorliegenden Offenbarung.
**FIG. 8** veranschaulicht eine exemplarische vergrößerte Querschnittsansicht, die die innere Struktur des Schienbeinschoners von FIG. 1 gemäß der vorliegenden Offenbarung zeigt.
**FIG. 9** veranschaulicht exemplarisch den Schienbeinschoner von FIG. 1 gemäß der vorliegenden Offenbarung.

### DETAILLIERTE BESCHREIBUNG

Die Ausführungsformen hierin und die verschiedenen Merkmale und vorteilhaften Details davon werden ausführlicher unter Bezugnahme auf die nicht einschränkenden Ausführungsformen erläutert, die in den beigefügten Zeichnungen dargestellt und in der folgenden Beschreibung detailliert beschrieben werden. Die hierin verwendeten Beispiele sollen lediglich das Verständnis dafür erleichtern, wie die Ausführungsformen hierin in die Praxis umgesetzt werden können, und den Fachmann darüber hinaus in die Lage versetzen, die Ausführungsformen hierin in die Praxis umzusetzen. Dementsprechend sollten die Beispiele nicht als Einschränkung des Umfangs der Ausführungsformen hierin ausgelegt werden.

Die vorliegende Offenbarung stellt eine technische Lösung bereit, die die im Stand der Technik aufgetretenen Probleme überwindet und verbesserten Komfort, Schutz und Anpassungsfähigkeit bei Schienbeinschützern bietet. Die bionische Hohlstruktur des Schienbeinschoners reduziert das Gewicht bei gleichzeitiger Beibehaltung der Festigkeit, und die Flexibilität des orthopädischen Materials, bevorzugt TPU, bietet unterschiedliche Härtegrade für optimalen Komfort und Schutz. Darüber hinaus können Individualisierungsmöglichkeiten, einschließlich Logos und/oder einzigartige Designs, direkt während des Herstellungsprozesses integriert werden. Diese umfassende Lösung überwindet die Einschränkungen herkömmlicher Schienbeinschützer, indem sie Komfort, Haltbarkeit und Benutzerpersonalisierung verbessert. Mit dem Kontext der Erfindung ist ein "orthopädisches Material" ein Material, das für orthopädische Problemlösungen geeignet ist, und, je nach Verwendungszweck, der Stabilisierung und/oder Entlastung und/oder Ruhigstellung und/oder dem Schutz bestimmter Körperstrukturen dient, insbesondere das Schienbein eines Nutzers. Erfindungsgemäß ist thermoplastisches Polyurethan (TPU) das bevorzugte orthopädische Material, insbesondere 3D-gedrucktes thermoplastisches Polyurethan.

Nun bezugnehmend auf FIG. 1: **FIG. 1** zeigt einen exemplarischen 3D-gedruckten Schienbeinschoner mit maßgeschneiderter Polsterung und verstärkten Zonen gemäß der vorliegenden Offenbarung. Der Schienbeinschoner 100 umfasst in diesem Ausführungsbeispiel eine leicht konkave dämpfende Schale 102 mit einer ausgeprägten und durchgehenden Struktur, die sich bis zur Seitenkante erstreckt und eine ergonomische Passform am Bein eines Benutzers für Komfort und Stabilität bietet. Die dämpfende Schale 102 umfasst in diesem Ausführungsbeispiel zusätzlich eine flexible Textilschicht 104 (in FIG. 1 nicht gezeigt), die mit der Haut des Benutzers in Kontakt kommt. Die Struktur der dämpfenden Schale 102 ist in mehrere verstärkten Zonen 106A-F unterteilt. Jede verstärkte Zone soll je nach Lage und erforderlicher spezifischer Härte ein unterschiedliches Maß an Dämpfung und Aufpralldämpfung bieten. Die verstärkte Zone 106A ist der zentrale Bereich, der ein Logo beherbergt und verstärkt ist, um eine höhere Härte und Haltbarkeit zu gewährleisten. Die verstärkten Zonen 106B-F stellen zusätzliche Bereiche mit maßgeschneiderter Verstärkung dar. Die verstärkten Zonen 106A-F haben unterschiedliche Formen und Ausrichtungen rund um den Umfang des Schienbeinschoners 100. Jede verstärkte Zone kann horizontal und/oder vertikal verstärkt werden, als auch Mischformen daraus, was hochgradig anpassbare Dämpfungsniveaus über den Schienbeinschoner 100 ermöglicht. Insbesondere sind die verstärkten Zonen 106C und 106F konzipiert mit einstellbaren Eigenschaften, die eine Änderung sowohl in horizontaler als auch in vertikaler Richtung ermöglichen. Diese Einstellbarkeit bietet Flexibilität bei der Platzierung und Ausrichtung dieser Zonen und ermöglicht eine präzise Anpassung, um sie besser an die Beinkonturen des Benutzers anzupassen oder den Schutz und Komfort in bestimmten Bereichen zu verbessern. Dieses anpassungsfähige Design erhöht die Vielseitigkeit des Schienbeinschoners und macht ihn für eine Vielzahl von Beinformen und Schutzbedürfnissen geeignet. Die Struktur ist in einigen Abschnitten ausgehöhlt, was das Gesamtgewicht reduziert, ohne die Festigkeit zu beeinträchtigen; ein Merkmal des bionischen Designs. In diesem Ausführungsbeispiel ist der Schienbeinschoner an seiner breitesten Stelle bspw. 51,57 mm breit und bietet so Schutz für das Schienbein, während gleichzeitig ein leichtes, komfortables Profil erhalten bleibt.

Nun bezugnehmend auf FIG. 2: **FIG. 2** veranschaulicht exemplarisch eine Seitenansicht des Schienbeinschoners von FIG. 1 gemäß der vorliegenden Offenbarung. Die Seitenansicht des Schienbeinschoners 100 zeigt die leicht konkave dämpfende Schale 102. Diese konkave Krümmung ist so konzipiert, dass sie sich eng an die Form des Beins des Benutzers anpasst und so den Komfort und die Stabilität beim Tragen erhöht. Der Schienbeinschoner 100 hat beispielhaft eine Gesamtlänge von 162,06 mm und bietet somit ausreichend Schutz entlang des Schienbeins; ist dahingehend aber nicht limitiert. Das konkave Design der dämpfenden Schale 102 stellt sicher, dass sich der Schienbeinschoner 100 eng um das Schienbein legt, was eine gleichmäßige Verteilung der Aufprallkräfte über den Schienbeinschoner 100 ermöglicht und gleichzeitig eine leichte Form beibehält. Diese ergonomische Krümmung trägt dazu bei, Beschwerden während der Bewegung zu minimieren und sorgt für eine engere Passform am Bein, wodurch die Wahrscheinlichkeit eines Ausrutschens oder Verrutschens bei körperlicher Aktivität verringert wird.

Nun bezugnehmend auf FIG. 3: **FIG. 3** zeigt exemplarisch eine perspektivische Unteransicht des Schienbeinschoners von FIG. 1 gemäß der vorliegenden Offenbarung. Die dämpfende Schale 102 weist beispielhaft eine konkave Form mit einer Breite von 103,37 mm und einer maximalen Tiefe von 15,48 mm auf und ist so konzipiert, dass sie sich um das Schienbein legt und eine enge Passform bietet, die die Stabilität und den Komfort während des Gebrauchs erhöht; ist dahingehend aber nicht limitiert. FIG. 3 zeigt die optionale flexible Textilschicht 104, die mit der Haut des Benutzers in Kontakt kommt.

Nun bezugnehmend auf FIG. 4: **FIG. 4** zeigt exemplarisch eine perspektivische Seitenansicht des Schienbeinschoners von FIG. 1 gemäß der vorliegenden Offenbarung. FIG. 4 zeigt die leicht konkave dämpfende Schale 102 mit einer ausgeprägten und durchgehenden Struktur, die sich bis zur Seitenkante erstreckt und eine ergonomische Passform am Bein eines Benutzers für Komfort und Stabilität bietet.

Nun wird auf FIG. 5 verwiesen: **FIG. 5** zeigt exemplarisch eine Querschnittsansicht des Schienbeinschoners aus FIG. 1 gemäß der vorliegenden Offenbarung. Die in FIG. 1 beschriebenen Komponenten und Merkmale gelten ebenfalls für FIG. 5 und bieten eine zusammenhängende Darstellung des Designs und der strukturellen Elemente des Schienbeinschoners.

Nun bezugnehmend auf FIG. 6: **FIG. 6** veranschaulicht exemplarisch eine Querschnittsansicht des Schienbeinschoners von FIG. 1 gemäß der vorliegenden Offenbarung. Die Querschnittsansicht zeigt die strukturelle Dicke und Schichtung der dämpfenden Schale 102 mit darin eingebetteten verstärkten Zonen 106A-F. Die verstärkte Zone 106A ist bevorzugt dicker ausgestaltet, um zusätzliche Aufpralldämpfung dort zu bieten, wo Stöße am wahrscheinlichsten sind.

Nun bezugnehmend auf FIG. 7: **FIG. 7** veranschaulicht exemplarisch eine Querschnittsansicht des Schienbeinschoners von FIG. 3 gemäß der vorliegenden Offenbarung. Die verschiedenen verstärkten Zonen 106A-F entsprechen Abschnitten mit unterschiedlichen Dichten oder Materialien und bieten bei Bedarf gezielten Schutz; bevorzugt ist das Material TPU.

Nun bezugnehmend auf FIG. 8: **FIG. 8** veranschaulicht exemplarisch eine vergrößerte Querschnittsansicht, die die innere Struktur des Schienbeinschoners von FIG. 1 gemäß der vorliegenden Offenbarung zeigt. Der Abschnitt zeigt die verstärkte Zone 106A, die bevorzugt dicker ist, um zusätzliche Aufpralldämpfung dort zu ermöglichen, wo Stöße am wahrscheinlichsten sind.

Nun bezugnehmend auf FIG. 9: FIG. 9 veranschaulicht exemplarisch den Schienbeinschoner von FIG. 1 gemäß der vorliegenden Offenbarung. Die in FIG. 1 beschriebenen Komponenten und Merkmale gelten ebenso für FIG. 9 und bieten eine konsistente Darstellung des Designs und der strukturellen Elemente des Schienbeinschoners.

Die vorstehende Beschreibung der spezifischen Ausführungsformen wird die allgemeine Natur der hierin enthaltenen Ausführungsformen so vollständig offenbaren, dass andere durch Anwendung des aktuellen Wissens solche spezifischen Ausführungsformen leicht modifizieren und/oder für verschiedene Anwendungen anpassen können, ohne vom allgemeinen Konzept abzuweichen. Daher sollten und sollen solche Anpassungen und Modifikationen im Rahmen der Bedeutung und des Äquivalenzbereichs der offenbarten Ausführungsformen verstanden werden. Es versteht sich, dass die hier verwendete Ausdrucksweise oder Terminologie der Beschreibung und nicht der Einschränkung dient. Obwohl die Ausführungsformen hierin im Hinblick auf bevorzugte Ausführungsformen beschrieben wurden, wird der Fachmann erkennen, dass die Ausführungsformen hierin mit Modifikationen innerhalb des Umfangs der beigefügten Ansprüche in die Praxis umgesetzt werden können.

### LISTE DER BEZUGSNUMMERN

100 - Schienbeinschoner
102 - dämpfende Schale
104 - eine flexible Textilschicht (optional)
106A-F - verstärkten Zonen

Im oben genannten Kontext bezieht sich die vorliegende Erfindung auch auf die folgenden fortlaufend nummerierten Ausführungsformen:
1. Ein 3D-gedruckter Schienbeinschoner (100) mit anpassbarer Dämpfung und einer oder mehreren verstärkten Zonen, umfassend:
   - eine dämpfende Schale (102), wobei die dämpfende Schale (102) ergonomisch derart geformt ist, um sich eng an ein Bein eines Benutzers anzupassen;
   - optional eine flexible Textilschicht (104), die zusätzlich auf der Innenfläche der dämpfenden Schale (102) vorgesehen ist, wobei die flexible Textilschicht (104) die Haut des Benutzers direkt berührt; und
   - eine oder mehrere verstärkte Zonen (106A-F), die in die dämpfende Schale (102) integriert sind, wobei die eine oder mehrere verstärkte Zonen (106A-F) so konfiguriert sind, dass sie unterschiedliche Grade an Schlagfestigkeit und/oder Polsterung bieten.
2. Der Schienbeinschoner (100) nach Ausführungsform 1, dadurch gekennzeichnet, dass die dämpfende Schale (102) eine leicht konkave Konfiguration aufweist.
3. Der Schienbeinschoner (100) nach Ausführungsform 1 oder 2, dadurch gekennzeichnet, dass die Dämpfungsstufen in mindestens zwei, bevorzugt mindestens drei verschiedenen Härtegraden bereitgestellt werden, nämlich ausgewählt aus medium, stark und hart, um unterschiedlichen Nutzerpräferenzen und/oder Schlaganforderungen gerecht zu werden.
4. Der Schienbeinschoner (100) nach einer der der Ausführungsformen 1 bis 3, dadurch gekennzeichnet, dass die dämpfende Schale (102) eine bionische Hohlkonstruktion aufweist.
5. Der Schienbeinschoner (100) nach einer der Ausführungsformen 1 bis 4, dadurch gekennzeichnet, dass der Schienbeinschoner (100) aus einem flexiblen orthopädischen Material besteht, bevorzugt thermoplastisches Polyurethan (TPU).
6. Der Schienbeinschoner (100) nach einer der Ausführungsformen 1 bis 5, dadurch gekennzeichnet, dass ein Logo oder ein anderes anpassbares Designelement in einer zentralen oder dafür vorgesehenen Zone des Schienbeinschoners (100) integriert ist.
7. Der Schienbeinschoner (100) nach einer der Ausführungsformen 1 bis 6, dadurch gekennzeichnet, dass die zonenweise Verstärkung horizontal und/oder vertikal angepasst werden kann, um in verschiedenen Richtungen unterschiedliche Dämpfungsgrade bereitzustellen.
8. Der Schienbeinschoner (100) nach einer der Ausführungsformen 1 bis 7, wobei die verstärkte Zone (106A) eine erhöhte Härte und/oder Haltbarkeit aufweist, und/oder wobei die verstärkten Zonen 106C und/oder 106F mit einstellbaren Dämpfungsgraden derart konfiguriert sind, um eine Modifikation in horizontaler und/oder vertikaler Richtung aufzuweisen.
9. Der Schienbeinschoner (100) nach einer der Ausführungsformen 1 bis 8, dadurch gekennzeichnet, dass der Schienbeinschoner (100) mittels einem generativen Fertigungsverfahren hergestellt ist.
10. Der Schienbeinschoner (100) nach einer der Ausführungsformen 1 bis 9, dadurch gekennzeichnet, dass der generative Herstellungsprozess selektives Lasersintern (SLS) unter Pulververschmelzung und Schichtbautechniken umfasst.
11. Der Schienbeinschoner (100) nach einer der Ausführungsformen 1 bis 10, dadurch gekennzeichnet, dass eine Seite des Schienbeinschoners (100) an einer Oberfläche angeraut ist, bevorzugt die Vorderseite des Schienbeinschoners (100) angeraut ist. Dies hat erfindungsgemäß den Vorteil, dass bspw. im Falle der Anrauung der Vorderseite des Schienbeinschoners der Stutzen bzw. Strumpf eines Nutzers nicht mehr oder nur schwer verrutscht oder sich anderweitig vom Bein, insbesondere Schienbein, löst. Gleichzeitig wird auch der Schienbeinschoner durch den resultierend verbesserten Grip an der angerauten Vorderseite vom Wegrutschen geschützt und verbleibt an der angelegten Stelle. Das verbessert den Tragekomfort des Schienbeinschoners und/oder Stutzen/Strumpfes, und lenkt mithin einen Nutzer weit weniger vom eigentlichen Sport ab. Es findet erfindungsgemäß mithin eine Fixierung des Stutzens/Strumpfes eines Nutzers am Schienbeinschoner statt, ohne zusätzliche Halte- und/oder Fixierungsmittel. Ferner übt der Stutzen/Strumpf eines Nutzers dabei einen Druck auf den/die Schienbeinschoner eines Nutzers derart aus, dass sich die flexiblen Anteile des erfindungsgemäßen Schienbeinschoners an das Schienbein eines Nutzers passgenau anschmiegen. Dies erhöht abermals die Flexibilität des Schienbeinschoners.
12. Der Schienbeinschoner (100) nach Ausführungsform 11, wobei die besagte Seite des Schienbeinschoners (100) an der Oberfläche mindestens zu 50 % der Oberfläche, bevorzugt mindestens zu 60 %, mehr bevorzugt zu mindestens 70 % der Oberfläche angeraut ist.

## Patentansprüche

1. Ein 3D-gedruckter Schienbeinschoner (100) mit anpassbarer Dämpfung und einer oder mehreren verstärkten Zonen, umfassend:
- eine dämpfende Schale (102), wobei die dämpfende Schale (102) ergonomisch derart geformt ist, um sich eng an ein Bein eines Benutzers anzupassen;
- optional eine flexible Textilschicht (104), die zusätzlich auf der Innenfläche der dämpfenden Schale (102) vorgesehen ist, wobei die flexible Textilschicht (104) die Haut des Benutzers direkt berührt; und
- eine oder mehrere verstärkte Zonen (106A-F), die in die dämpfende Schale (102) integriert sind, wobei die eine oder mehrere verstärkte Zonen (106A-F) so konfiguriert sind, dass sie unterschiedliche Grade an Schlagfestigkeit und/oder Polsterung bieten.

2. Der Schienbeinschoner (100) nach Anspruch 1, **dadurch gekennzeichnet, dass** die dämpfende Schale (102) eine leicht konkave Konfiguration aufweist.

3. Der Schienbeinschoner (100) nach Anspruch 1 oder 2, **dadurch gekennzeichnet, dass** die Dämpfungsstufen in mindestens zwei, bevorzugt mindestens drei verschiedenen Härtegraden bereitgestellt werden, nämlich ausgewählt aus medium, stark und hart, um unterschiedlichen Nutzerpräferenzen und/oder Schlaganforderungen gerecht zu werden.

4. Der Schienbeinschoner (100) nach einem der Ansprüche 1 bis 3, **dadurch gekennzeichnet, dass** die dämpfende Schale (102) eine bionische Hohlkonstruktion aufweist.

5. Der Schienbeinschoner (100) nach einem der Ansprüche 1 bis 4, **dadurch gekennzeichnet, dass** der Schienbeinschoner (100) aus einem flexiblen orthopädischen Material besteht, bevorzugt thermoplastisches Polyurethan (TPU).

6. Der Schienbeinschoner (100) nach einem der Ansprüche 1 bis 5, **dadurch gekennzeichnet, dass** ein Logo oder ein anderes anpassbares Designelement in einer zentralen oder dafür vorgesehenen Zone des Schienbeinschoners (100) integriert ist.

7. Der Schienbeinschoner (100) nach einem der Ansprüche 1 bis 6, **dadurch gekennzeichnet, dass** die zonenweise Verstärkung horizontal und/oder vertikal angepasst werden kann, um in verschiedenen Richtungen unterschiedliche Dämpfungsgrade bereitzustellen.

8. Der Schienbeinschoner (100) nach einem der Ansprüche 1 bis 7, wobei die verstärkte Zone (106A) eine erhöhte Härte und/oder Haltbarkeit aufweist, und/oder wobei die verstärkten Zonen 106C und/oder 106F mit einstellbaren Dämpfungsgraden derart konfiguriert sind, um eine Modifikation in horizontaler und/oder vertikaler Richtung aufzuweisen.

9. Der Schienbeinschoner (100) nach einem der Ansprüche 1 bis 8, **dadurch gekennzeichnet, dass** der Schienbeinschoner (100) mittels einem generativen Fertigungsverfahren hergestellt ist.

10. Der Schienbeinschoner (100) nach einem der Ansprüche 1 bis 9, **dadurch gekennzeichnet, dass** der generative Herstellungsprozess selektives Lasersintern (SLS) unter Pulververschmelzung und Schichtbautechniken umfasst.

11. Der Schienbeinschoner (100) nach einem der Ansprüche 1 bis 10,
**dadurch gekennzeichnet, dass** eine Seite des Schienbeinschoners (100) an einer Oberfläche angeraut ist, bevorzugt die Vorderseite des Schienbeinschoners (100) angeraut ist.

12. Der Schienbeinschoner (100) nach Anspruch 11, wobei die besagte Seite des Schienbeinschoners (100) an der Oberfläche mindestens zu 50 % der Oberfläche, bevorzugt mindestens zu 60 %, mehr bevorzugt zu mindestens 70 % der Oberfläche angeraut ist.
